# FASCICULE DE BREVET EUROPEEN

(11) **EP 0 291 617 B1**
(45) Date de publication et mention de la délivrance du brevet: **03.02.1993**
(21) Numéro de dépôt: 87440028.6
(22) Date de dépôt: 19.05.1987
(51) Int. Cl.: A63G 21/20

(54) **Jeu téléphérique monorail**
Einschienen-Spielseilbahn
Single track amusement rope-way

(43) Date de publication de la demande: 23.11.1988
(73) Titulaire: HUSSON COLLECTIVITES, S.A., F-68650 Lapoutroie (FR)
(72) Inventeur: Husson, Roland, F-68370 Orbey (FR)
(74) Mandataire: Nuss, Pierre

(56) Documents cités:
- DE-A- 1 603 176
- DE-C- 56 242
- FR-A- 649 181
- GB-A- 444 507
- US-A- 1 651 961

## Description

La présente invention concerne le domaine des équipements de loisirs, en particulier des équipements d'aires de jeu pour enfants, et a pour objet un jeu téléphérique monorail.

Les équipements d'aires de jeu existant actuellement sont, soit sous forme de dispositifs fixes que les enfants peuvent escalader ou occuper, soit sous forme de dispositifs présentant au moins un élément mobile tel qu'une balançoire ou un manège.

Ces équipements connus ne permettent, cependant, pas la réalisation de mouvements plus complexes, à savoir, par exemple, de déplacements suivant plusieurs directions, éventuellement combinés avec des changements de niveau.

On connaît par DE - C - 56 242 un téléphérique à câble, qui semble plus particulièrement être destiné à une utilisation sportive par des adultes et qui ne présente aucune possibilité de règlage de la fixation du câble ni aucun moyen de sécurité.

En outre, ce document n'envisage nullement la possibilité d'utilisation des éléments individuels à un endroit quelconque, chaque élément ayant sa place bien précise dans le dispositif et ne pouvant être utilisé ailleurs dans ce dispositif.

La présente invention a pour but de pallier ces inconvénients.

Elle a, en effet, pour objet un jeu téléphérique monorail, essentiellement constitué par des éléments de rail de guidage modulaires fixés à une ossature porteuse du type portique et reliés entre eux de manière à former un circuit fermé, par des perches mobiles guidées à une extrémité dans le circuit formé par les éléments de rail de guidage et munies à leur autre extrémité d'une assise pour un utilisateur, et par une aire de départ surélevée, l'ossature porteuse étant constituée par des poteaux scellés sur des plots en béton au moyen de chevilles expansives métalliques et reliés entre eux à leur extrémité supérieure au moyen de traverses de support des éléments de rail au moyen d'étriers connus, ces traverses étant fixées sur les extrémités des poteaux à des niveaux différents, en fonction de la pente à conférer aux éléments de rails, au moyen de colliers, par des panneaux, formant barrières de sécurité et contreventement montés au moyen de colliers entre les poteaux à leur base, les poteaux étant munis, en outre d'un fourreau en une matière d'enrobage souple, et par des chaînes de délimitation.

L'invention sera mieux comprise grâce à la description ci-après, qui se rapporte à un mode de réalisation préféré, donné à titre d'exemple non limitatif, et expliqué avec référence aux dessins schématiques annexés, dans lesquels :
la figure 1 est une vue en élévation du jeu conforme à l'invention ;
la figure 2 est une vue en plan suivant la figure 1 ;
la figure 3 est une vue en coupe transversale montrant le guidage d'une perche, et
la figure 4 est une vue en élévation latérale et en coupe suivant la figure 3.

Conformément à l'invention, et comme le montrent, plus particulièrement, à titre d'exemple, les figures 1 et 2 des dessins annexés, le jeu téléphérique monorail est essentiellement constitué par des éléments de rail de guidage modulaires 1 qui sont fixés à une ossature porteuse 2 et qui sont reliés entre eux de manière à former un circuit formé dans lequel sont guidées par une de leurs extrémités des perches mobiles 3 qui sont munies à leur autre extrémité d'une assise 4 pour un utilisateur, par une aire de départ surélevée 5.

L'ossature porteuse 2 du type portique est constituée par des poteaux 6, scellés sur des plots en béton au moyen de chevilles expansives métalliques, et reliés entre eux à leur extrémité supérieure au moyen de traverses 7 de support des éléments de rail 1 au moyen d'étriers connus (non représentés), ces traverses 7 étant fixées sur les extrémités des poteaux à des niveaux différents, en fonction de la pente à conférer aux éléments de rails, au moyen de colliers 9, par des panneaux 10, formant barrières de sécurité et contreventement, montés au moyen de colliers 11 entre les poteaux 6 à leur base, et par des chaînes de délimitation 8, et les poteaux 6 sont munis, en outre, d'un fourreau 6' en une matière d'enrobage souple. Les panneaux 10 sont avantageusement sous forme de panneaux de bois ou de panneaux mixtes bois et acier, et participent à l'obtention d'une bonne rigidité de toute l'ossature 2 par la réalisation d'un contreventement, tout en améliorant son esthétique. En outre, du fait de ce contreventement, les massifs de fondation des poteaux 6 peuvent être prévus de dimensions relativement faibles.

Enfin, les traverses de support 7 qui relient les poteaux 6 entre eux par paires, en formant des portiques, permettent, par variation de leur niveau de fixation sur les extrémités desdits poteaux 6 de varier ou de rectifier les pentes des éléments de rail 1 et ainsi les vitesses des perches 3 qui y sont guidées.

Les perches mobiles 3 sont pourvues chacune, à leur extrémité guidée dans les éléments de rail 1, d'un train de roulement 11 présentant des galets 12 circulant sur les bords correspondant du rail 1 et sur lequel est articulée ladite extrémité de la perche 3 (figure 3).

L'aire de départ surélevée 5 est constituée par une plate-forme de départ mixte en bois, avec ossature métallique 13 et par un escalier d'accès 14 prolongé par un palier, des panneaux mixtes bois et acier délimitant l'aire 5. En outre, une chicane formée par un panneau 15 et par deux limiteurs de gabarit 16 est prévue devant l'aire de départ 5. Ainsi, chaque utilisateur est obligé de lâcher sa perche et de suivre un itinéraire de dégagement avant d'effectuer un nouveau passage, de sorte que les perches 3 ne pourront pas être appropriées par les utilisateurs. Les limiteurs de gabarit 16 sont destinés à ne permettre que le passage d'une perche 3.

La sécurité contre les chutes accidentelles est assurée par les fourreaux 6' et au moyen de matelas souples recouvrant le sol sous le parcours des perches, ou simplement par prévision d'une épaisse couche de sable, tandis que la sécurité des personnes étrangères au jeu est assurée par les panneaux 10 et les chaînes de délimitation rapportés entre les poteaux 6.

Grâce à l'invention, il est possible de réaliser un jeu particulièrement attractif, pouvant être implanté dans des parcs de loisirs sur des terrains à relief mouvementé ou non. En outre, ce jeu peut être évolutif et son tracé peut être variable.

Bien entendu, l'invention n'est pas limitée au mode de réalisation décrit et représenté aux dessins annexés. Des modifications restent possibles, notamment du point de vue de la constitution des divers éléments, ou par substitution d'équivalents techniques, sans sortir pour autant du domaine de protection de l'invention.

## Revendications

1. Jeu téléphérique monorail, essentiellement constitué par des éléments de rail de guidage (1) modulaires fixés à une ossature porteuse (2) du type portique et reliés entre eux de manière à former un circuit fermé, par des perches mobiles (3) guidées à une extrémité dans le circuit formé par les éléments de rail de guidage (1) et munies à leur autre extrémité d'une assise (4) pour un utilisateur, et par une aire de départ surélevée (5), l'ossature porteuse (2) étant constituée par des poteaux (6) scellés sur des plots en béton au moyen de chevilles expansives métalliques et reliés entre eux à leur extrémité supérieure au moyen de traverses (7) de support des éléments de rail (1) au moyen d'étriers connus, ces traverses (7) étant fixées sur les extrémités des poteaux à des niveaux différents, en fonction de la pente à conférer aux éléments de rails, au moyen de colliers (9), par des panneaux (10), formant barrières de sécurité et contreventement, montés au moyen de colliers (11) entre les poteaux (6) à leur base, les poteaux (6) étant munis, en outre d'un fourreau (6') en une matière d'enrobage souple, et par des chaînes de délimitation (8).

2. Jeu, suivant la revendication 1, caractérisé en ce que les perches mobiles (3) sont pourvues chacune, à leur extrémité guidée dans les éléments de rail (1), d'un train de roulement (12) présentant des galets (12') circulant sur les bords correspondant du rail (1) et sur lequel est articulée ladite extrémité de la perche.

3. Jeu, suivant l'une quelconque des revendications 1 et 2, caractérisé en ce que l'aire de départ surélevée (5) est constituée par une plate-forme de départ (13) fixée au moyen de colliers sur les poteaux des portiques de maintien des éléments de rail (1) correspondants, par un escalier d'accès (14) prolongé par un palier, également fixé sur les poteaux (6) au moyen de colliers, et par une chicane formée par un panneau (15 ) et par deux limiteurs de gabarit (16).

## Claims

1. A single-rail aerial ropeway amusement essentially consisting of modular guide rail elements (1) which are fixed to a carrying frame (2) of the portico type and are connected to one another so as to form a closed circuit, of movable poles (3) which are guided at one end in the circuit formed by the guide rail elements (1) and are equipped at their other end with a base (4) for a user, and of a raised departure area (5), the carrying frame (2) consisting of posts (6) which are sealed on concrete slabs by means of expanding metal dowels and are connected to one another at their upper end by means of cross beams (7) for supporting the rail elements (1) by means of known stirrups, those cross beams (7) being fixed to the ends of the posts at different levels, as a function of the inclination to be imparted to the rail elements, by means of hoops (9), of panels (10) forming wind-bracing safety barriers which are mounted by means of hoops (11) between the posts (6) at their base, the posts (6) also being equipped with a sheath (6') of a flexible coating material, and of demarcation chains (8).

2. An amusement according to claim 1, characterised in that the movable poles (3) are each provided, at their end guided in the rail elements (1), with a running carriage (12) having wheels (12') revolving on the corresponding edges of the rail (1) and to which said end of the pole is articulated.

3. An amusement according to any one of claims 1 and 2, characterised in that the raised departure area (5) consists of a departure platform (13) fixed by means of hoops to the posts of the porticos for holding the corresponding rail elements (1), of access stairs (14) extended by a landing, also fixed to the posts (6) by means of hoops, and of a chicane formed by a panel (15) and by two size limiting devices (16).

## Patentansprüche

1. Einschienen-Schwebebahn-Spiel, im wesentlichen bestehend aus baukastenartigen Führungsschienengliedern (1), welche an einem brückenartigen Traggerüst (2) befestigt und so miteinander verbunden sind, daß sie einen geschlossenen Kreis bilden, sowie aus fahrbaren Stangen (3), welche einenends in dem von den Führungsschienengliedern (1) gebildeten Kreis geführt werden und andernends mit einem Sitz (4) für einen Benutzer versehen sind, und aus einer erhöhten Abfahrtsfläche (5), wobei das Traggerüst (2) von Pfosten (6) gebildet wird, welche in Betonblöcken mittels Metallspreizdübeln verankert und an ihrem oberen Ende mittels bekannter Spannbügel über Querträger (7) der Schienenglieder (1) miteinander verbunden sind, wobei diese Querträger (7) in dem den Schienengliedern zu verleihenden Gefälle entsprechenden unterschiedlichen Höhenlagen mittels Spannbügel (9) an den Enden der Pfosten befestigt sind, und aus Platten (10), welche als Sicherheitsbarrieren und Windstreben dienen und mittels Spannbügel (11) zwischen den Pfosten (6) an deren Fußende befestigt sind, wobei die Pfosten (6) außerdem mit einer Manschette (6') aus einem elastischen Überzug versehen sind, und aus Abgrenzungsketten (8).

2. Spiel nach Anspruch 1, dadurch gekennzeichnet, daß die fahrbaren Stangen (3) an ihrem in den Schienengliedern (1) geführten Ende mit je einem Laufwerk (12) versehen sind, welches auf den zugehörigen Rändern der Schiene (1) laufende Rollen (12') aufweist, und an welchem das besagte Ende der Stange angelenkt ist.

3. Spiel nach einem beliebigen der Ansprüche 1 und 2, dadurch gekennzeichnet, daß die erhöhte Abfahrtsfläche (5) aus einer Abfahrtsplattform (13) besteht, welche mit Spannbügeln an den Pfosten der entsprechenden Tragbrücken der Schienenglieder (1) befestigt ist, sowie aus einem sich in einem Treppenabsatz verlängernden Treppenzugang (14), welcher ebenfalls mittels Spannbügel an den Pfosten (6) befestigt ist, und aus einer von einem Wandteil (15) und zwei größenbegrenzenden Blendwänden (16) gebildeten Leitwand.
